# FASCICULE DE BREVET EUROPEEN

(11) **EP 1 580 488 B1**
(45) Date de publication et mention de la délivrance du brevet: **17.06.2009**
(21) Numéro de dépôt: 05004636.6
(22) Date de dépôt: 03.03.2005
(51) Int. Cl.: F24C 15/00, F24C 15/32, H05B 6/64

(54) **Four à micro-ondes encastré avec ventilation interne**
Mikrowellenofen mit interner Ventilation
Microwave oven with internal ventilation

(30) Priorité: 25.03.2004 FR 0403063
(43) Date de publication de la demande: 28.09.2005
(73) Titulaire: FagorBrandt SAS, 92500 Rueil Malmaison (FR)
(72) Inventeur: Merour, Delphine, 44120 Vertou (FR); Gatto, Vincent, 44000 Nantes (FR); Bouirdene, Abdelaaziz, 85190 Aizenay (FR)

(56) Documents cités:
- DE-A1- 3 104 677
- DE-A1- 3 211 487
- DE-A1- 3 839 657
- US-A- 4 180 049

## Description

La présente invention se rapporte à un four à micro-ondes encastré avec une ventilation interne comprenant une enceinte extérieure destinée à être insérée dans une niche située dans un meuble de cuisine.

Plus précisément, l'invention se propose de réaliser la ventilation interne de ladite enceinte, les zones à ventiler dans cette enceinte étant de deux types : les zones devant être refroidies d'une part et les zones devant être asséchées d'autre part. Les zones à refroidir sont tous les composants électriques ou électroniques qui, par effet Joules, dégagent de la chaleur. Les zones à assécher sont celles qui sont présentes à l'intérieur de la cavité de cuisson, soit, en particulier, la porte et les parois de cette cavité sur lesquelles la vapeur d'eau, émise lors du chauffage des aliments par les micro-ondes, tend à se condenser.

Il faut donc prévoir une circulation d'air à l'intérieur du four, ainsi que, bien sûr, des orifices d'entrée et de sortie de cet air.

Les fours à micro-ondes connus ont, pour beaucoup d'entre eux, au moins un de ces orifices situé sur une face autre que la face avant. Cela demande de procéder à un encastrement ménageant un espace de circulation naturelle de l'air et permettant de ramener les entrées et sorties d'air dans le plan de la façade avant du four ou encore, de prévoir une cheminée sur l'arrière du meuble d'encastrement. La demande de brevet US4332993 quant à elle décrit un dispositif qui se positionne sur les orifices d'entrée et sortie d'air disposés sur le dessus du four et qui, par la présence d'une turbine, assure l'entrée et la sortie de l'air dans l'enceinte dudit four.

De tels systèmes présentent tous la contrainte suivante : il faut prévoir une niche d'encastrement de dimensions supérieures aux dimensions hors tout de l'appareil.

Une contrainte courante de ces dispositifs, en particulier si l'on veut une niche aux dimensions les plus faibles possibles, est la nécessaire présence d'une cheminée de ventilation dans le meuble de cuisine.

On connaît également un four de cuisson à micro-ondes décrit dans le document DE 31 04 677 A1. Ce document décrit un four de cuisson à micro-ondes comprenant un dispositif de refroidissement divisé en au moins deux espaces individuels, dont chacun de ces espaces a une circulation d'air séparé.

Cependant, ce four de cuisson présente l'inconvénient d'être pourvu d'un dispositif de refroidissement a deux ouvertures d'évacuation d'air chaud et humide situées en partie supérieure et à l'arrière du four de sorte à refouler deux flux d'air chaud et humide dans une cheminée formée dans la niche logeant le four de cuisson à micro-ondes.

Le but de l'invention est de proposer un four à micro-ondes encastrable n'imposant aucune contrainte concernant la niche destinée à le recevoir, celle-ci présentant simplement les dimensions standard proposées par les fabricants de mobilier de cuisine. L'invention facilite ainsi l'intégration dudit four dans une cuisine. L'invention se propose, de plus, de le faire de façon économique.

Selon l'invention, le circuit d'air à l'intérieur du four à micro-ondes est le suivant : l'air entre par l'entrée d'air située en zone supérieure de la façade du four, au dessus de la porte, il traverse une première zone technique en étant aspiré par le ventilateur, avant d'être divisé en deux flux à la sortie du ventilateur. Le premier flux traverse une seconde zone technique puis va assécher la porte, puis l'intérieur de la cavité de cuisson, avant de rejoindre une quatrième zone technique. Le second flux traverse une troisième zone technique avant de rejoindre la quatrième zone technique. Les deux flux se rejoignent dans la zone technique avant de sortir du four par les ouvertures positionnées en partie inférieure de la façade avant du four, en dessous de la porte.

Ainsi la ventilation de l'ensemble de l'intérieur du four est assurée.

On distingue une première zone technique, où est placée l'électronique de commande et, idéalement, l'électronique de puissance. Selon l'invention, cette zone, comprise entre l'entrée d'air et le ventilateur, est en légère dépression et baignée par l'air frais arrivant de l'ambiance de la pièce.

Le magnétron, placé, selon une caractéristique préférée de l'invention, dans la seconde zone technique, se refroidit en réchauffant le flux qui le traverse avant d'être introduit dans la cavité de cuisson, permettant à cet air réchauffé d'augmenter sa capacité d'assèchement de la cavité de cuisson et de réchauffer la porte et les parois de ladite cavité afin d'éviter la condensation.

Enfin, l'alimentation du magnétron, idéalement placée dans une troisième zone technique et de façon préférentielle dans la partie la plus basse de cette zone, est refroidie par le troisième flux, tout en étant avantageusement positionnée en partie inférieure du four. Ce positionnement en partie basse facilite la conception de l'appareil, ladite alimentation étant un organe de masse élevée et donc contraignante pour la structure.

En outre, une conséquence intéressante de ce dispositif est qu'elle permet de se servir d'un ventilateur économique comprenant un seul moteur entraînant deux turbines.

Suivant une caractéristique particulièrement intéressante de l'invention, la vapeur d'eau qui s'échappe des aliments chauffés et qui a une tendance naturelle à s'élever une fois qu'elle n'est plus dans un circuit imposé, sort en partie inférieure du four. Ainsi elle a le temps de se diluer dans l'air avant de risquer de se déposer sur la paroi du meuble situé immédiatement au dessus du four. Cela permet de préserver les qualités esthétiques et fonctionnelles dudit meuble.

Dans un mode de réalisation préféré de l'invention, la sortie du premier flux qui a traversé de la cavité de cuisson s'effectue dans la partie supérieure de celle-ci. Ce flux descend alors par une cinquième zone technique située entre les parois latérales de l'enceinte et de la cavité avant de retrouver le second flux dans la quatrième zone technique. Cela lui donne le temps de se refroidir avant d'être expulsé à l'extérieur du four.

D'autres caractéristiques et avantages de l'invention ressortiront de la description qui va suivre, donnée à titre d'exemple non limitatif, en référence aux dessins annexés dans lesquels :
- La figure 1 est une vue en perspective d'un four à micro-ondes selon l'invention ;
- La figure 2 est une vue similaire à celle de la figure 1 et illustre plus spécialement la zone 4a et la façon dont l'air circule dans ladite zone ;
- La figure 3 est une vue similaire à celle de la figure 1 et illustre plus spécialement la zone 4b et la façon dont l'air circule dans ladite zone ;
- La figure 4 est une vue similaire à celle de la figure 1 et illustre plus spécialement la zone 4c et la façon dont l'air circule dans ladite zone ;
- La figure 5 est une vue similaire à celle de la figure 1 et illustre plus spécialement la zone 4d et la façon dont l'air circule dans ladite zone ; et
- La figure 6 est une vue similaire à celle de la figure 1 et illustre plus spécialement la zone 4e et la façon dont l'air circule dans ladite zone.

A la figure 1 on a représenté une vue en perspective d'un four à micro-ondes selon l'invention. Cette vue permet, en particulier, de bien visualiser les différents composants qui interviendront dans la description qui va suivre. Bien entendu, de nombreux composants tels que ceux participant à l'entraînement du plateau du four ou encore à son éclairage ne sont pas représentés ni décrits ici car ils ne différent pas des dispositifs bien connus de l'homme de l'art et présents sur les fours actuels.

Les figures 1 et 2 permettent d'illustrer la circulation d'air dans la zone technique 4a.

Selon l'invention, grâce à l'aspiration du ventilateur 11, l'air pénètre dans la zone 4a par les ouvertures 5 situées en face avant du four, entre la porte avant 3 et le bandeau de commande 8. Il refroidit les composants électroniques 7 qui sont situés derrière le bandeau de commande et/ou en d'autres emplacements à l'intérieur de ladite zone 4a. Puis il pénètre dans l'une des deux turbines 11b ou 11c du ventilateur, lesdites turbines étant toutes deux entraînées en rotation par le moteur 11a.

Ainsi, selon l'invention, la zone technique 4a est en dépression grâce à l'aspiration fournie par le ventilateur 11.

Le fait que le ventilateur 11 soit formé d'un moteur 11a et de deux turbines 11b et 11c est très avantageux sur un plan économique. Cependant il peut être envisagé de le remplacer par deux ventilateurs à une seule turbine sans sortir du cadre de l'invention.

Les figures 1 et 3 permettent d'illustrer la circulation d'air dans la zone technique 4b.

Selon l'invention, la zone technique 4b est formée d'un premier guide d'air 12, du magnétron 9 et d'un second guide d'air 13. Cette zone technique 4b est baignée par le flux b issu de la turbine 11b. Le premier guide d'air 12 dirige le flux en surpression vers le magnétron 9. A titre indicatif, à l'intérieur du guide d'air 12, l'air se trouve à une température comprise dans une fourchette de 35 à 55°C et de façon préférée égale à 45°C. Ledit magnétron 9 est traversé et de ce fait refroidi par le flux b. Le flux b est ensuite dirigé vers l'avant du four grâce au guide d'air 13 qui communique avec la cavité de cuisson 2 par des ouvertures d'entrée (non représentées) dans la tôle formant la paroi supérieure de la cavité de cuisson 2, lesdites ouvertures d'entrée étant situées juste au dessus de la porte 3. Le flux b s'étant réchauffé en traversant le magnétron 9, il a gagné environ 40 °C, se trouvant alors dans une fourchette de température comprise entre 75 et 95°C, il a ainsi, de façon intéressante, augmenté sa capacité de réchauffement et d'assèchement de l'intérieur de la porte 3 et des éléments de la cavité de cuisson 2 afin d'y éviter la condensation.

Les figures 1 et 4 permettent d'illustrer la circulation d'air dans la zone technique 4c.

Selon l'invention, la turbine 11c souffle directement le flux c sur l'alimentation 10 du magnétron 9, qui est un des éléments présents dans la zone technique 4c, afin de la refroidir, dans le respect des normes en vigueur, tout en assurant une bonne aptitude à la fonction. D'autres composants peuvent être présents dans cette zone technique 4c, mais ils ne sont pas directement concernés par cette invention et n'ont de ce fait pas été représentés.

Selon une caractéristique préférée de l'invention, l'alimentation 10 du magnétron 9 se trouve dans la partie basse de la zone technique 4c et donc dans la partie basse du four. Cette position est particulièrement intéressant pour des raisons économiques. En effet, dans cette position, l'alimentation 10 du magnétron 9 est directement fixée sur le fond du four et il n'est pas nécessaire de prévoir une zone renforcée pour l'accueillir, ainsi que cela pourrait être nécessaire si ladite l'alimentation 10 du magnétron 9 était placée en hauteur.

La zone technique 4c est séparée des zones techniques 4d et 4e par une paroi ajourée 14 dont le rôle principal est de maintenir la cavité 2 en position. Le nombre et la position des ouvertures 15 présentes dans cette paroi peuvent être modulés, sans sortir du cadre de l'invention, du moment qu'il est ménagé au moins une ouverture 15 permettant au flux c de rejoindre la zone technique 4^{e}, soit directement, soit en passant par la zone technique 4d.

Les figures 1 et 5 permettent d'illustrer la circulation d'air dans la zone 4d.

Dans un mode préféré de réalisation de l'invention, le flux b ressort de la cavité de cuisson 2 par des ouvertures de sortie (non représentées) situées dans la partie supérieure de la cavité de cuisson 2, lesdites ouvertures de sortie pouvant se trouver sur la paroi supérieure de la cavité de cuisson 2, ou dans la partie supérieure des parois verticales de la cavité de cuisson 2.

Une fois sorti de la cavité de cuisson 2, le flux b est guidé vers la zone technique 4d qui est située sur un des côtés du four, ou de façon préférée, des deux côtés de celui-ci.

Selon l'invention, le flux b rejoint ensuite le dessous du four vers la zone technique 4e.

Les figures 1 et 6 permettent d'illustrer la circulation d'air dans la zone 4e.

Selon l'invention, les flux b et c se rejoignent dans la zone technique 4e avant de sortir du four par les ouvertures 6 positionnées en partie inférieure de la façade avant du four, en dessous de la porte 3.

Il est envisageable, sans sortir du cadre de l'invention, en fonction du nombre et de la disposition des ouvertures 15 ainsi que des rapports des pressions des flux b et c, que le mélange des flux b et c commence dans les zones limitrophes entre les zones techniques 4c et 4d. Cela ne nuit en rien à l'efficacité de la ventilation réalisée. En effet, une fois dans la zone technique 4d, le flux b n'a plus d'utilité et sa température peut-être quelconque. Quant au flux c, il est soufflé directement sur l'alimentation 10 du magnétron 9 et crée un mouvement d'air à la proximité immédiate de l'alimentation 10 du magnétron 9, empêchant l'arrivée de flux parasites dont la température pourrait être supérieure à celle dudit flux c. Les conditions de bon fonctionnement ne sont donc pas altérées par la possible non maîtrise de la zone de mélange des flux b et c.

Il est tout aussi envisageable, sans sortir du cadre de l'invention, que les flux b et c soient entièrement canalisés vers des ouvertures de sortie 6 dédiées à chaque flux, et que, de ce fait ils ne se mélangent pas à l'intérieur de l'enceinte 1 du four.

Selon un mode de réalisation de l'invention, l'alimentation 10 du magnétron 9 est un transformateur haute tension. Il est tout aussi envisageable que ce soit une alimentation à découpage ou « inverter ».

De la même façon, il est aussi envisageable dans un autre mode de réalisation de l'invention que l'entrée d'air 5 se situe, toujours en partie supérieure de la façade du four, mais au dessus du bandeau 8 de commande ou encore qu'elle soit séparée en plusieurs ouvertures situées autour du bandeau de commande 8.

Une conséquence intéressante est qu'un four selon l'invention permet de préserver le mobilier présent autour dudit four. En effet, l'air humide rejeté au niveau de la sortie d'air 6 ne va pas aller directement lécher le meuble situé au dessus de la niche d'encastrement du four. Il va avoir le temps de se diluer et donc de présenter un taux d'humidité plus faible avant d'entrer en contact avec des surfaces plus froides et susceptibles de craindre l'humidité.

Une autre conséquence intéressante de l'invention est que le ventilateur 11 se trouvant relativement éloigné de la sortie d'air 6, la vitesse de l'air sortant du four n'est pas très élevée et de ce fait limite les risques d'inconfort pour l'utilisateur se tenant devant le four. L'utilisateur ressent un courant d'air moins fort que si le ventilateur se trouvait à proximité immédiate de la sortie. De plus, toujours grâce à la relativement grande distance que parcourent les flux à l'intérieur de l'enceinte 1, l'air en sortie est à une température sensiblement inférieure à celle que l'on trouve en général en sortie de ce type d'appareil. L'air expulsé du four selon l'invention a une température se situant dans une fourchette entre 35 et 55°C et idéalement proche de 45°C.

Les caractéristiques précédemment décrites sont celles d'un four à micro-ondes utilisant ce seul moyen de cuisson, mais l'invention peut aussi être appliquée à un four présentant, en plus du mode de cuisson par micro-ondes, d'autres modes de cuisson pouvant fonctionner seuls ou en combinaison, tels qu'un mode grill (chauffage direct grâce à une résistance blindée, un quartz ou un halogène) ou un mode chaleur tournante (injection dans la cavité, grâce à un ventilateur, de l'air chauffé à l'aide d'une résistance blindée).

L'invention répond au souci de réaliser une ventilation interne d'un four à micro-ondes encastré, de façon simple, efficace et économique et en permettant l'encastrement dans n'importe quelle niche de cuisine intégrée présentant des dimensions standard sans lui imposer dans ladite niche de zones spécifiques pour assurer la circulation de l'air et cela dans le meilleur respect du mobilier environnant et du confort de l'utilisateur.

## Revendications

1. Four à micro-ondes encastré avec, ventilation interne, comprenant une enceinte (1), une cavité de cuisson (2) fermée par une porte (3) une entrée d'air (5), une sortie d'air (6), un ventilateur (11), une zone technique (4a) comprenant au moins une carte électronique (7), une zone technique (4b) comprenant un magnétron (9), une zone technique (4c) comprenant une alimentation (10) du magnétron (9) et une zone technique (4e) située en amont de la sortie d'air (6),
le circuit d'air à l'intérieur dudit four étant le suivant :
a) l'air entre par l'entrée d'air (5) située en zone supérieure de la face avant du four, au dessus de la porte (3),
b) il traverse la zone technique (4a) en étant aspiré par le ventilateur (11),
c) il est divisé en deux flux à la sortie du ventilateur (11), un flux b et un flux c,
d) le flux b traverse la zone technique (4b) puis va assécher la porte (3) puis l'intérieur de la cavité de cuisson (2) avant de rejoindre la zone technique (4e)
e) le flux c traverse la zone technique (4c) avant de rejoindre la zone technique (4e),
**caractérisée en ce que**
f) les flux b et c se rejoignent dans la zone technique (4e) avant de sortir du four par les ouvertures (6) positionnées en partie inférieure de la façade avant du four, en dessous de la porte (3).

2. Four à micro-ondes encastré avec ventilation interne selon la revendication 1,
**caractérisée en ce que** pendant sa traversée de la zone technique (4b) le flux b se réchauffe en refroidissant le magnétron (9) avant de pénétrer dans la cavité de cuisson (2).

3. Four à micro-ondes encastré avec ventilation interne selon l'une quelconque des revendications précédentes,
**caractérisée en ce que** le flux c vient refroidir l'alimentation (10) du magnétron (9) située en bas de la zone technique (4c).

4. Four à micro-ondes encastré avec ventilation interne selon l'une quelconque des revendications précédentes,
**caractérisée en ce que** le ventilateur (11) comprend un moteur (11a) unique entraînant deux turbines (11b) et (11c) soufflant respectivement le flux b dans la zone technique (4b) et le flux c dans la zone technique (4c).

5. Four à micro-ondes encastré avec ventilation interne selon l'une quelconque des revendications précédentes,
**caractérisée en ce que** le flux b sort de la cavité de cuisson (2) par une ouverture située en partie supérieure de ladite cavité et rejoint la zone technique (4e) en traversant la zone technique (4d).

6. Four à micro-ondes encastré avec ventilation interne selon l'une quelconque des revendications précédentes,
**caractérisée en ce que** les flux b et c se rejoignent dans la zone technique (4e) avant d'être expulsés de celle-ci par la sortie d'air (6) située en zone inférieure du four, en dessous de la porte (3).

7. Four à micro-ondes encastré avec ventilation interne selon l'une quelconque des revendications précédentes,
**caractérisée en ce que** l'alimentation (10) du magnétron (9) est un transformateur.

8. Four à micro-ondes encastré avec ventilation interne selon l'une quelconque des revendications précédentes, 1,
**caractérisée en ce que** l'alimentation (10) du magnétron (9) est une alimentation à découpage ou « inverter ».

9. Four à micro-ondes encastré avec ventilation interne selon l'une quelconque des revendications précédentes,
**caractérisée en ce que** la cavité de cuisson (2) comprend des modes de chauffage additionnels tels qu'un grill ou un dispositif de cuisson par chaleur tournante.

## Claims

1. Built-in microwave oven with internal ventilation, comprising a chamber (1), a cooking cavity (2) enclosed by a door (3), an air inlet (5), an air outlet (6), a fan (11), a technical area (4a) comprising at least one electronic board (7), a technical area (4b) comprising a magnetron (9), a technical area (4c) comprising a power supply (10) for the magnetron (9) and a technical area (4e) located upstream of the air outlet (6),
the air circuit inside said oven being as follows:
a) the air enters through the air inlet (5) located in the upper area of the front face of the oven, above the door (3),
b) it is sucked through the technical area (4a) by the fan (11),
c) it is divided into two flows at the output of the fan (11), flow b and flow c,
d) flow b crosses the technical area (4b), then goes to dry the door (3), then the inside of the cooking cavity (2), before joining the technical area (4e),
e) flow c crosses the technical area (4c) before joining the technical area (4e),
**characterized in that**
f) flows b and c converge in the technical area (4e) before exiting the oven through the openings (6) positioned in the lower part of the front face of the oven, beneath the door (3).

2. Built-in microwave oven with internal ventilation according to claim 1,
**characterized in that** while crossing the technical area (4b), flow b is heated by cooling the magnetron (9) before entering the cooking cavity (2).

3. Built-in microwave oven with internal ventilation according to any of the previous claims,
**characterized in that** flow c cools the power supply (10) of the magnetron (9) located at the bottom of the technical area (4c).

4. Built-in microwave oven with internal ventilation according to any of the previous claims,
**characterized in that** the fan (11) comprises a single engine (11a) driving two turbines (11b) and (11c), respectively blowing flux b in technical area (4b) and flow c in technical area (4c).

5. Built-in microwave oven with internal ventilation according to any of the previous claims,
**characterized in that** flow b exits the cooking cavity (2) through an opening located in the upper part of said cavity and joins the technical area (4e) by crossing the technical area (4d).

6. Built-in microwave oven with internal ventilation according to any of the previous claims,
**characterized in that** flows b and c converge in the technical area (4e) before being expelled from said technical area through the air outlet (6) located in the lower area of the oven, beneath the door (3).

7. Built-in microwave oven with internal ventilation according to any of the previous claims,
**characterized in that** the power supply (10) of the magnetron (9) is a transformer.

8. Built-in microwave oven with internal ventilation according to any of the previous claims,
**characterized in that** the power supply (10) of the magnetron (9) is a switching or "inverter" power supply.

9. Built-in microwave oven with internal ventilation according to any of the previous claims,
**characterized in that** the cooking cavity (2) comprises additional means of heating such as a grill or a rotating heat cooking device.

## Patentansprüche

1. Einbau-Mikrowellenherd mit interner Belüftung, umfassend ein Gehäuse (1), einen Garraum (2), welcher von einer Tür (3) geschlossen wird, eine Lufteinlassöffnung (5), eine Luftauslassöffnung (6), einen Ventilator (11), einen technischen Bereich (4a) mit mindestens einer Platine (7), einen technischen Bereich (4b) mit einem Magnetron (9), einen technischen Bereich (4c) mit einer Stromversorgung (10) des Magnetrons (9) und einen technischen Bereich (4e), welcher sich vor der Luftauslassöffnung (6) befindet,
Der Luftkreislauf verläuft im Innenraum des besagten Herdes wie folgt:
a) Die Luft tritt über die Lufteinlassöffnung (5), welche sich im oberen Bereich der vorderen Herdfassade über der Tür (3) befindet, ein,
b) sie durchquert den technischen Bereich (4a), wobei sie vom Ventilator (11) angesaugt wird,
c) sie wird am Ausgang des Ventilators (11) in zwei Ströme, einen Strom b und einen Strom c, getrennt,
d) der Strom b durchquert den technischen Bereich (4b) und trocknet die Tür (3) und den Innenbereich des Garraums (2), bevor er in den technischen Bereich (4e) fließt,
e) der Strom c durchquert den technischen Bereich (4c), bevor er in den technischen Bereich (4e) fließt,
**dadurch gekennzeichnet, dass**
f) die Ströme b und c im technischen Bereich (4e) zusammenfließen, bevor sie über die Öffnungen (6), welche sich im unteren Bereich der vorderen Herdfassade unter der Tür (3) befinden, aus dem Herd austreten.

2. Einbau-Mikrowellenherd mit interner Belüftung nach Anspruch 1,
**dadurch gekennzeichnet, dass** sich der Strom b während der Durchquerung des technischen Bereichs (4b) erhitzt und dabei das Magnetron (9) kühlt, bevor er in den Garraum (2) eintritt.

3. Einbau-Mikrowellenherd mit interner Belüftung nach einem beliebigen der vorstehenden Ansprüche,
**dadurch gekennzeichnet, dass** der Strom c die im unteren Teil des technischen Bereichs (4c) angebrachte Stromversorgung (10) des Magnetrons (9) kühlt.

4. Einbau-Mikrowellenherd mit interner Belüftung nach einem beliebigen der vorstehenden Ansprüche,
**dadurch gekennzeichnet, dass** der Ventilator (11) einen einzigen Motor (11a) umfasst, welcher zwei Turbinen (11b) und (11c) antreibt, die jeweils den Strom b in den technischen Bereich (4b) und den Strom c in den technischen Bereich (4c) blasen.

5. Einbau-Mikrowellenherd mit interner Belüftung nach einem beliebigen der vorstehenden Ansprüche,
**dadurch gekennzeichnet, dass** der Strom b über eine im oberen Bereich des Garraums (2) angebrachte Öffnung aus dem besagten Garraum austritt und nach Durchqueren des technischen Bereichs (4d) in den technischen Bereich (4e) fließt.

6. Einbau-Mikrowellenherd mit interner Belüftung nach einem beliebigen der vorstehenden Ansprüche,
**dadurch gekennzeichnet, dass** die Ströme b und c im technischen Bereich (4e) zusammenfließen, bevor sie aus diesem Bereich über die Öffnung (6), welche sich im unteren Bereich des Herdes unter der Tür (3) befindet, ausgestoßen werden.

7. Einbau-Mikrowellenherd mit interner Belüftung nach einem beliebigen der vorstehenden Ansprüche,
**dadurch gekennzeichnet, dass** die Stromversorgung (10) des Magnetrons (9) ein Transformator ist.

8. Einbau-Mikrowellenherd mit interner Belüftung nach einem beliebigen der vorstehenden Ansprüche,
**dadurch gekennzeichnet, dass** die Stromversorgung (10) des Magnetrons (9) eine getaktete Stromversorgung oder "Inverter" ist.

9. Einbau-Mikrowellenherd mit interner Belüftung nach einem beliebigen der vorstehenden Ansprüche,
**dadurch gekennzeichnet, dass** der Garraum (2) zusätzliche Beheizungsarten wie einen Grill oder eine Umluft-Garvorrichtung umfasst.
